# EUROPÄISCHE PATENTSCHRIFT

(11) **EP 3 045 644 B1**
(45) Veröffentlichungstag und Bekanntmachung des Hinweises auf die Patenterteilung: **29.06.2022**
(21) Anmeldenummer: 16150614.2
(22) Anmeldetag: 08.01.2016
(51) Int. Cl.: E05F 5/04

(54) **VORRICHTUNG ZUM VERHINDERN DES SCHLIESSENS EINER TÜR**
DEVICE FOR PREVENTING THE LOCKING OF A DOOR
DISPOSITIF EVITANT LA FERMETURE D'UNE PORTE

(30) Priorität: 15.01.2015 DE 202015100177 U
(43) Veröffentlichungstag der Anmeldung: 20.07.2016
(73) Patentinhaber: Athmer oHG, 59757 Arnsberg (DE)
(72) Erfinder: Cronenberg, Carl-Julius, 59757 Arnsberg (DE); Cronenberg, Wilm-Hendric, 59757 Arnsberg (DE)
(74) Vertreter: Schäperklaus, Jochen

(56) Entgegenhaltungen:
- DE-U1-202006 017 037
- US-A- 1 827 143
- US-A- 2 229 088
- US-A1- 2012 079 680

## Beschreibung

Die vorliegende Erfindung betrifft ein System zum Verhindern des Schließens einer Tür gemäß dem Oberbegriff des Anspruchs 1.

Eine Vorrichtung zum Verhindern des Schließens einer Tür dient unter anderem dem Klemmschutz. Es soll verhindert werden, dass die Tür geschlossen wird, wenn sich beispielsweise eine Hand eines Kindes in einem Spalt zwischen Tür und Türrahmen befindet.

Vorrichtungen zum Verhindern des Schließens einer Tür sind aus dem Stand der Technik bekannt. DE 20 2006 017 037 U1 zeigt eine Vorrichtung, bei der ein Blockiermittel in einer schlossseitig oberen Ecke des Türrahmens befestigt wird. Das Blockiermittel kann eine Freigabeposition und eine Blockierposition einnehmen. In der Freigabeposition ist ein Schließen der Tür möglich, wohingegen in der Blockierposition ein Schließen der Tür dadurch verhindert wird, dass die Tür an dem Blockiermittel anschlägt.

Die US 2012/079680 A1 offenbart eine Klemmschutzvorrichtung, bei der ein Ballsegmentförmiges Blockiermittel zwischen einer Blockierposition und einer Freigabeposition verschwenkt werden kann.

Die US 2 229 088 A offenbart eine Vorrichtung zum Verhindern des Schließens einer Tür, bei der ein Blockiermittel an einen am Türrahmen angeordneten Stoppelement anschlägt und so ein Schließen der Tür verhindert.

Bei der Vorrichtung gemäß DE 20 2006 017 037 U1 wird beim Öffnen der Tür das Blockiermittel automatisch in die Blockierposition bewegt.

Nachteilig ist dabei insbesondere, dass die Vorrichtung in der oberen Ecke des Türrahmens befestigt werden muss, sodass sie für kleine Personen, zum Betätigen der Entriegelungsfunktion, nur schwer oder gar nicht zu erreichen ist. Außerdem kann die Vorrichtung nur entweder für rechte Türen oder linke Türen nach der einschlägigen DIN-Norm verwendet werden. Dadurch erhöht sich der Produktionsaufwand.

Demgegenüber liegt der vorliegenden Erfindung die Aufgabe zugrunde, ein System mit einer Vorrichtung, die in einer beliebigen Höhe an einer Tür sowohl rechtsseitig als auch linksseitig anbringbar ist, zu schaffen.

Diese Aufgabe wird durch das System gemäß Anspruch 1gelöst. Ausführungsformen der Erfindung sind in den abhängigen Ansprüchen angegeben.

Das System umfasst eine Tür, einen Türrahmen und eine Vorrichtung. Die Vorrichtung umfasst ein Blockiermittel und ein Betätigungsmittel. Das Blockiermittel ist an der Tür angebracht. Dies kann direkt oder indirekt erfolgen. Es kann beispielsweise ein anderes Bauteil der Vorrichtung an der Tür angebracht sein, sodass das Blockiermittel nicht direkt sondern indirekt an der Tür angebracht ist. In diesem Fall ist es möglich, dass zwischen der Tür und dem Blockiermittel ein Freiraum angeordnet ist. Das Blockiermittel kann zwischen einer Blockierposition und einer Freigabeposition bewegt werden. Die Bewegung wird durch eine Betätigung des Betätigungsmittels ausgelöst. In der Blockierposition blockiert das Blockiermittel das Schließen der Tür. In der Freigabeposition ist das Schließen der Tür möglich.

Dadurch, dass das Blockiermittel an der Tür angebracht ist, kann die Vorrichtung in einer beliebigen Höhe angebracht werden. So ist es beispielsweise möglich, die Vorrichtung in einer Höhe anzubringen, sodass eine kleine erwachsene Person das Betätigungsmittel erreichen kann, wohingegen dies für ein Kind nicht möglich ist.

In der Blockierposition kann das Blockiermittel dazu ausgebildet sein, an einer Position am Türrahmen und/oder an einem an dem Türrahmen angeordneten Bauteil anzuschlagen. Dabei ist es egal, ob die Hauptschließkante des Türrahmens rechts oder links liegt. Somit kann die Vorrichtung für beide Varianten verwendet werden.

Die Vorrichtung ist als Klemmschutz ausgebildet. Dies bedeutet, dass durch die Vorrichtung verhindert dass eine menschliche Hand, beispielsweise die eines Kindes, zwischen der Tür und dem Türrahmen eingeklemmt wird, was zu Verletzungen führen kann. Die Vorrichtung unterscheidet sich von bekannten Vorrichtungen dadurch, dass das Blockiermittel so an der Tür angeordnet ist, dass beim Zuschlagen der Tür ein ausreichend großer Spalt zwischen der Tür und dem Türrahmen verbleibt, damit eine menschliche Hand nicht verletzt wird, wenn das Blockiermittel in der Blockierposition ist.

Gemäß Anspruch 1 ist das Blockiermittel, insbesondere in der Blockierposition, um eine Schwenkachse schwenkbar. Wenn das Blockiermittel am Türrahmen anschlägt, weil es sich in der Blockierposition befindet und die Tür auf den Türrahmen zu bewegt wurde, sorgt die Schwenkbarkeit dafür, dass das Blockiermittel zunächst etwas verschwenkt wird und sich dann an der Tür abstützt. Auf diese Weise werden die auftretenden Kräfte über das Blockiermittel an die Tür weitergeleitet, ohne dass die Tür und/oder die Vorrichtung beschädigt wird.

Andernfalls würden diese Kräfte über den Befestigungspunkt der Vorrichtung an die Tür weitergeleitet, wodurch der Befestigungspunkt stark mechanisch beansprucht würde und nach einigen dieser Vorgänge aus der Tür heraus brechen würde.

Durch die Schwenkbarkeit wird also gewährleistet, dass die Vorrichtung auch nach mehreren Blockiervorgängen zuverlässig an der Tür befestigt ist und nicht übermäßig mechanisch beansprucht wird.

Die Schwenkachse des Blockiermittels verläuft parallel zu einer Schwenkachse der Tür.

Das Betätigungsmittel ist an einer ersten Seite der Tür angeordnet. Die Vorrichtung umfasst noch ein weiteres Betätigungsmittel, das an einer der ersten Seite gegenüberliegenden zweiten Seite der Tür angeordnet ist. Beispielsweise kann die erste Seite die Bandseite, auch Öffnungsseite genannt, sein, während die zweite Seite die Gegenbandseite, auch Schließseite genannt, ist. Somit lässt sich von beiden Seiten aus eine Bewegung des Blockiermittels auslösen.

Nach einer Ausführungsform der Erfindung kann die Vorrichtung ein erstes Rückstellmittel umfassen, das ein Rückstelldrehmoment auf das Blockiermittel ausübt. Auf diese Weise kann die Vorrichtung ohne Eingriff durch einen Benutzer immer wieder in der erfindungsgemäßen Weise weiterverwendet werden.

Nach einer Ausführungsform der Erfindung kann das Rückstelldrehmoment im an der Tür angebrachten Zustand des Blockiermittels einer Schwenkbewegung des Blockiermittels in Richtung der Tür entgegen wirken. Falls also das Blockiermittel am Türrahmen anschlägt, wird das Blockiermittel entgegen dem Rückstelldrehmoment verschwenkt. Wenn keine Kräfte oder nur noch geringe Kräfte auf das Blockiermittel wirken, wird das Blockiermittel durch das Rückstelldrehmoment wieder in die Ausgangslage verschwenkt.

Nach einer Ausführungsform der Erfindung kann das erste Rückstellmittel als Feder, insbesondere als Torsionsfeder, ausgebildet sein.

Nach einer Ausführungsform der Erfindung kann im an der Tür angebrachten Zustand des Blockiermittels ein Freiraum zwischen dem Blockiermittel und der Tür vorhanden sein. Dieser Freiraum ermöglicht eine Verschwenkung des Blockiermittels um die Schwenkachse, wenn das Blockiermittel am Türrahmen anschlägt. Im verschwenkten Zustand wird das Blockiermittel durch die Tür abgestützt und es werden Kräfte von dem Blockiermittel direkt an die Tür weitergeleitet, wodurch die Befestigung der Vorrichtung an der Tür geschont wird.

Nach einer Ausführungsform der Erfindung umfasst die Vorrichtung ein zweites Rückstellmittel, das dazu ausgebildet ist, auf das Blockiermittel eine Rückstellkraft auszuüben, wenn das Blockiermittel in der Freigabeposition ist. Die auf das Blockiermittel wirkende Rückstellkraft ist in Richtung der Blockierposition gerichtet.

Durch die Rückstellkraft wird sichergestellt, dass das Blockiermittel in der Blockierposition ist, wenn keine andere Kraft auf das Blockiermittel, beispielsweise ausgelöst durch eine Betätigung des Betätigungsmittels, ausgeübt wird. Sobald also die Tür geöffnet ist und das Betätigungsmittel nicht betätigt wird, wird das Blockiermittel automatisch in die Blockierposition bewegt. Die Schutzfunktion der Vorrichtung wird also automatisch beim Öffnen der Tür ausgelöst.

Wenn die Tür geschlossen ist, kann das Blockiermittel in der Freigabeposition durch den Türrahmen oder durch ein an dem Türrahmen angeordnetes Bauteil gehalten werden.

Nach einer Ausführungsform der Erfindung kann das Blockiermittel dazu ausgebildet sein, das Schließen der Tür dadurch zu verhindern, dass es in der Blockierposition an einem Türrahmen oder an einem am Türrahmen angeordneten Bauteil anschlägt.

Nach einer Ausführungsform der Erfindung kann das Blockiermittel einen Vorsprung aufweisen. Dieser Vorsprung ist vorteilhaft, weil er verhindern kann, dass ein Kind seine Finger in den kleinen Spalt zwischen Türrahmen und Tür einführt, wenn die Tür nicht weit genug geöffnet ist, damit das Blockiermittel in die Blockierposition gelangen kann. Wenn die Tür also nur so weit geöffnet wird, dass der Vorsprung nicht mehr den Türrahmen berührt, wird das Blockiermittel durch das zweite Rückstellmittel etwas in Richtung der Blockierposition bewegt, sodass bereits in diesem Zustand ein Klemmen der Finger verhindert wird.

Nach einer Ausführungsform der Erfindung kann sich der Vorsprung in Richtung des Türrahmens erstrecken, wenn das Blockiermittel im an der Tür angebrachten Zustand bei geschlossener Tür in der Freigabeposition ist.

Nach einer Ausführungsform der Erfindung kann der Vorsprung im an der Tür angebrachten Zustand an einem der Tür zugewandten Endbereich des Blockiermittels angeordnet sein.

Nach einer Ausführungsform der Erfindung kann die Vorrichtung ein translatorisch bewegbares Mittel umfassen, das durch das Betätigungsmittel und durch das zweite Rückstellmittel translatorisch bewegbar ist. Das Blockiermittel kann an dem bewegbaren Mittel befestigt sein. Das Blockiermittel kann also zusammen mit dem bewegbaren Mittel bewegt werden. Das translatorisch bewegbare Mittel kann beispielsweise ein Schieber oder ein Linearschlitten sein.

Nach einer Ausführungsform der Erfindung kann das Betätigungsmittel drehbar sein. Bei einer Drehung des Betätigungsmittels kann das bewegbare Mittel translatorisch bewegt werden. Hierfür kann die Vorrichtung beispielsweise ein Kopplungsmittel umfassen, das die Drehbewegung des Betätigungsmittels in die translatorische Bewegung des bewegbaren Mittels umsetzt.

Nach einer Ausführungsform der Erfindung kann das Betätigungsmittel einen in einem Langloch geführten Exzenter aufweisen. Der Exzenter ist dazu ausgebildet, eine Drehbewegung des Betätigungsmittels in eine lineare Bewegung des bewegbaren Mittels umzusetzen.

Nach einer Ausführungsform der Erfindung kann die Vorrichtung zumindest einen ersten Anschlag umfassen, der einen Drehbereich des Betätigungsmittels in einer ersten Drehrichtung einschränkt.

Nach einer Ausführungsform der Erfindung kann die Vorrichtung einen zweiten Anschlag umfassen, der den Drehbereich des Betätigungsmittels in einer zweiten Drehrichtung einschränkt, die der ersten Drehrichtung entgegengesetzt ist.

Es ist auch möglich, dass die Vorrichtung einen oder zwei Anschläge für das bewegbare Mittel aufweist, die dazu ausgebildet sind, den Bewegungsbereich des bewegbaren Mittels einzuschränken.

Durch die Einschränkung des Drehbereichs kann die translatorische Bewegung des bewegbaren Mittels eingeschränkt werden, sodass es nicht zu weit bewegt wird. Wenn das Blockiermittel zu weit hervorsteht, können unerwünscht große Hebelkräfte auftreten, wenn das Blockiermittel am Türrahmen oder an dem am Türrahmen angeordneten Bauteil anschlägt.

Nach einer Ausführungsform der Erfindung kann die Vorrichtung ein erstes Abstandsmittel zur Befestigung an der Tür umfassen. Das erste Abstandsmittel kann elastisch ausgebildet oder mit einem Dämpfungsmechanismus versehen sein. Durch die elastische Befestigung bzw. den Dämpfungsmechanismus können Kräfte abgefedert bzw. abgedämpft werden, die auftreten, wenn das Blockiermittel am Türrahmen oder an dem am Türrahmen angeordneten Bauteil anschlägt.

Nach einer Ausführungsform der Erfindung kann das Blockiermittel ein Gleitmittel, zum Beispiel eine Rolle, umfassen, das dazu ausgebildet ist, bei einer Öffnung der Tür entlang eines Türrahmens zu gleiten. Dies ist insbesondere vorteilhaft, um den Türrahmen zu schonen. Wenn die Tür geschlossen ist, drückt die Rückstellkraft das Blockiermittel in Richtung des Türrahmens. Bei einer Öffnung der Tür werden durch das Gleiten des Gleitmittels Beschädigungen vermieden.

Falls als Gleitmittel eine Rolle verwendet wird, kann diese bei einer Öffnung der Tür entlang des Türrahmens abrollen. Hierdurch werden Beschädigungen vermieden.

Nach einer Ausführungsform der Erfindung kann die Rolle an einem Schenkel angeordnet sein, der sich in einer Richtung erstreckt, die nicht parallel zur Bewegungsrichtung des bewegbaren Mittels ist. Außerdem kann der Schenkel federnd ausgebildet oder mit einem Dämpfungssystem versehen sein. Durch diese Ausgestaltung des Schenkels können Kräfte abgefedert bzw. abgedämpft werden, die auftreten, wenn das Blockiermittel am Türrahmen oder an dem am Türrahmen angeordneten Bauteil anschlägt.

Nach einer Ausführungsform der Erfindung kann die Vorrichtung ein zweites Abstandsmittel umfassen. Das zweite Abstandsmittel kann am Türrahmen anordbar sein, sodass das Blockiermittel in der Blockierposition beim Schließen der Tür an dem zweiten Abstandsmittel anschlägt. Durch Verwendung des zweiten Abstandsmittels kann der Spalt zwischen Tür und Türrahmen vergrößert werden, sodass die Klemmgefahr verringert wird.

Nach einer Ausführungsform der Erfindung kann das zweite Abstandsmittel zumindest teilweise elastisch ausgebildet oder mit einem Dämpfungselement versehen sein. Beispielsweise kann das zweite Abstandsmittel aus zwei Bauteilen bestehen, wovon nur eins elastisch ausgebildet bzw. mit einem Dämpfungselement versehen ist. Dadurch können Kräfte abgefedert bzw. abgedämpft werden, die auftreten, wenn das Blockiermittel am Türrahmen oder an dem am Türrahmen angeordneten Bauteil anschlägt.

Nach einer Ausführungsform der Erfindung kann die Vorrichtung ein Rastmittel umfassen. Das Blockiermittel kann in der Blockierposition beim Anschlag am Türrahmen oder am zweiten Abstandsmittel an dem Rastmittel einrasten. Das Rastmittel kann beispielsweise als mechanische Falle ausgebildet sein. Das Rastmittel verhindert ein unerwünschtes Zurückfedern der Tür nach einem Anschlagen des Blockiermittels am Türrahmen oder am zweiten Abstandsmittel

Nach einer Ausführungsform der Erfindung kann das Blockiermittel an einer Gegenbandseite der Tür angeordnet sein.

Nach einer Ausführungsform der Erfindung kann die Tür eine Ausnehmung aufweisen. Die Vorrichtung kann teilweise in der Ausnehmung angeordnet sein. Zumindest das Blockiermittel ragt in der Blockierposition aus der Ausnehmung heraus.

Nach einer Ausführungsform der Erfindung kann das System einen Türrahmen umfassen. An dem Türrahmen kann ein Haltemittel angeordnet sein, das das Blockiermittel bei geschlossener Tür in der Freigabeposition hält. Dies ist insbesondere vorteilhaft bei bündig schließenden Türen.

Weitere Merkmale und Vorteile der vorliegenden Erfindung werden deutlich anhand der nachfolgenden Beschreibung bevorzugter Ausführungsbeispiele eines Systems unter Bezugnahme auf die beiliegenden Abbildungen. Dabei werden für gleiche oder ähnliche Bauteile und für Bauteile mit gleichen oder ähnlichen Funktionen die gleichen Bezugszeichen verwendet. Die Erfindung ist dabei allein durch die beigefügten Ansprüche definiert. Darin zeigen:
- Fig. 1: zwei schematische Schnittansichten einer Vorrichtung
- A und B: nach einer Ausführungsform der Erfindung;
- Fig. 2: eine schematische Schnittansicht der Vorrichtung aus Fig. 1B;
- Fig. 3: mehrere schematische Seitenansichten einer Vorrichtung
- A bis C: nach unterschiedlichen Ausführungsformen der Erfindung;
- Fig. 4: eine schematische Explosionsdarstellung der Vorrichtung aus den Figuren 1 und 2;
- Fig. 5: schematische isometrische Ansichten der Vorrichtung aus
- A und B: den Figuren 1, 2 und 4;
- Fig. 6: schematische Ansichten der Vorrichtung aus den Figuren 1,
- A und B: 2, 4 und 5, angeordnet an einer Tür;
- Fig. 7: schematische Ansichten einer Vorrichtung nach einer
- A und B: Ausführungsform der Erfindung mit einem am Türrahmen angeordneten Abstandselement;
- Fig. 8: schematische Schnittansichten einer Vorrichtung nach
- A bis C: verschiedenen Ausführungsformen der Erfindung;
- Fig. 9: eine schematische Schnittansicht einer Vorrichtung nach einer weiteren Ausführungsform der Erfindung;
- Fig. 10: eine schematische perspektivische Ansicht einer Vorrichtung nach einer weiteren Ausführungsform der Erfindung;
- Fig. 11: schematische Draufsichten auf die Vorrichtung aus Fig. 10; A bis C
- Fig. 12: schematische Seitenansichten der Vorrichtung aus Fig. 10; A und B und
- Fig. 13: schematische Schnittansichten der Vorrichtung aus Fig. 10. A und B

Die Vorrichtung 100 umfasst ein Betätigungsmittel (in Figuren 1A und 1B nicht dargestellt) und ein Blockiermittel 102. Durch eine Drehung des Betätigungsmittels kann das Blockiermittel 102 zwischen einer in Figur 1A gezeigten Freigabeposition und einer in Figur 1B gezeigten Blockierposition bewegt werden. In der Blockierposition ist die Distanz zwischen dem Blockiermittel 102 und dem Betätigungsmittel größer als in der Freigabeposition. In der Blockierposition verhindert das Blockiermittel 102 das Schließen einer Tür, indem es am Türrahmen oder an einem am Türrahmen angeordneten Bauteil anschlägt. In der Freigabeposition wird ein Schließen der Tür ermöglicht.

Außerdem umfasst die Vorrichtung 100 einen in einem Langloch 104 geführten Exzenter 103, der mit dem Betätigungsmittel verbunden ist. Durch diese Mechanik wird die Drehbewegung des Betätigungsmittels in eine translatorische Bewegung eines translatorische bewegbaren Mittels 105 umgesetzt. An dem bewegbaren Mittel 105 ist das Blockiermittel 102 angeordnet. Die Drehbewegung des Betätigungsmittels wird durch zwei Anschläge 106 begrenzt.

Das bewegbare Mittel 105 ist mit Rückstellmitteln 107 verbunden, die eine Rückstellkraft über das bewegbare Mittel 105 auf das Blockiermittel 102 ausüben, wenn sich das Blockiermittel 102 in der Freigabeposition befindet. Die Rückstellmittel 107 können beispielsweise Gasdruckfedern sein. Die Rückstellkraft ist dabei in Richtung der Blockierposition gerichtet, sodass das Blockiermittel 102 automatisch in die Blockierposition bewegt wird, wenn das Betätigungsmittel nicht betätigt wird und die Tür geöffnet ist. Dieser Mechanismus stellt sicher, dass die Vorrichtung zuverlässig ein Schließen der Tür verhindert.

In Figur 2 ist dargestellt, dass das bewegbare Mittel 105 einen Schenkel 200 aufweist, an dem das Blockiermittel 102 angeordnet ist. Der Schenkel 200 ist federnd ausgebildet oder mit einem Dämpfungssystem versehen, sodass Kräfte abgefedert bzw. abgedämpft werden, die auftreten, wenn das Blockiermittel 102 an einem Türrahmen oder an einem an dem Türrahmen angeordneten Bauteil anschlägt.

Das Blockiermittel 102 ist als Rolle ausgebildet, die dazu ausgebildet ist, am Türrahmen entlang zu rollen, wenn die Tür geöffnet wird. Bei geschlossener Tür drückt die Rückstellkraft der Rückstellmittel 107 das Blockiermittel 102 gegen den Türrahmen. Dadurch, dass die Rolle am Türrahmen abrollt, wird eine Beschädigung des Türrahmens verhindert.

Die in Figur 3B dargestellte Vorrichtung 300 weist ein alternatives Blockiermittel mit einem stabilisierenden Element 301 und einem elastischen bzw. dämpfenden Element 302 auf. Das elastische bzw. dämpfende Element 302 ist mit dem stabilisierenden Element 301 verbunden. Das elastische Element 302 federt bzw. dämpft Kräfte ab, wenn es an einem Türrahmen oder an ein an dem Türrahmen angeordneten Bauteil anschlägt.

Bei der in Figur 3C dargestellten Vorrichtung 303 ist das Blockiermittel als elastisches bzw. dämpfendes Element 304 ausgebildet.

In Figur 4 ist das Betätigungsmittel 400 dargestellt, das durch eine Ausnehmung 402 einer Abdeckung 401 mit der Mechanik der Vorrichtung verbunden wird, sodass eine Drehung des Betätigungsmittels 400 in eine translatorische Bewegung des bewegbaren Mittels 105 umgesetzt wird.

Die Vorrichtung 100 umfasst außerdem ein erstes Abstandsmittel 403 mit einer Ausnehmung 404, mit der die Vorrichtung an einer Tür befestigt werden kann. Das erste Abstandsmittel 403 kann elastisch ausgebildet bzw. mit einem Dämpfungselement versehen sein, sodass auftretende Kräfte abgefedert bzw. abgedämpft werden. Durch die Ausnehmung 404 kann die Mechanik der Vorrichtung 100 mit einem weiteren Betätigungsmittel auf der anderen Seite der Tür verbunden werden, sodass eine Betätigung von beiden Seiten der Tür möglich ist.

Außerdem ist in Figur 4 ein Bolzen 405 dargestellt, um den der Schenkel 200 schwenkbar ist. Bei einer Krafteinwirkung auf den Schenkel 200 kann dieser etwas nachgeben und um den Bolzen 405 schwenken.

In den Figuren 6A und 6B ist dargestellt, dass die Vorrichtung 100 von beiden Seiten der Tür 600 aus unter Verwendung der Betätigungsmittel 400 betätigt werden kann. Das Blockiermittel 102 ist in der Blockierposition und schlägt am Türrahmen 601 an, wodurch ein Schließen der Tür 600 verhindert wird.

Die Figuren 7A und 7B unterscheiden sich von den Darstellungen in den Figuren 6A und 6B insbesondere dadurch, dass am Türrahmen 601 ein zweites Abstandsmittel 700 angeordnet ist. Wenn das Blockiermittel 102 in der Blockierposition ist, schlägt es am zweiten Abstandsmittel 700 an. Dadurch wird der Türrahmen 601 geschont. Außerdem wird der Spalt zwischen der Tür 600 und dem Türrahmen 601 vergrößert, sodass die Klemmgefahr verringert wird.

In Figur 8A ist die Vorrichtung aus den Figuren 7A und 7B in einer Schnittansicht von oben dargestellt. In Figur 8B ist an dem zweiten Abstandsmittel 700 ein elastisches bzw. dämpfendes Element 800 so angeordnet, dass das Blockiermittel 102 an dem elastischen bzw. dämpfenden Element 800 anschlägt, wodurch auftretende Kräfte abgefedert bzw. abgedämpft werden.

In Figur 8C weist die Vorrichtung 100 ein am Rahmen 601 angeordnetes Rastmittel 801 auf. Wenn sich das Blockiermittel 102 in der Blockierposition befindet und die Tür geschlossen wird, rastet das Blockiermittel 102 in dem Rastmittel 801 ein, sodass ein Zurückfedern der Tür aufgrund des Anschlags des Blockiermittels 102 verhindert wird.

In Figur 9 ist eine Tür 900 dargestellt, die bündig mit dem Türrahmen 901 schließt. Bei einer solchen Tür kann die Vorrichtung 100 ein Haltemittel 902 umfassen, das das Blockiermittel 102 in der Freigabeposition hält, wenn die Tür 900 geschlossen ist. Dadurch wird das Öffnen der Tür 900 erleichtert, da das Betätigungsmittel 400 nicht betätigt werden muss, um das Blockiermittel 102 in die Freigabeposition zu bewegen.

In den Figuren 10 bis 13 ist eine weitere Ausführungsform der Erfindung dargestellt. Die Vorrichtung 1000 umfasst ein Blockiermittel 1001 und zwei Rückstellmittel 107. An dem Blockiermittel 1001 ist ein Vorsprung 1002 angeordnet. Das Blockiermittel 1001 lässt sich ähnlich wie bei den weiter oben beschriebenen Vorrichtungen 100 und 300 translatorisch bewegen und soll als Klemmschutz dazu dienen, das Schließen einer Tür zu verhindern.

Der Vorsprung 1002 ist an einem der Tür zugewandten Endbereich des Blockiermittels 1001 angeordnet und erstreckt sich in Richtung des Türrahmens, wenn das Blockiermittel 1001 in der Freigabeposition ist und die Tür geschlossen ist. Der Vorsprung 1002 ist etwas schmaler als der übrige Bereich des Blockiermittels 1001. Daher kann der Vorsprung 1002 dazu genutzt werden, das Schließen der Tür bereits zu verhindern, wenn die Tür nur einen relativ kleinen Spalt geöffnet ist.

In Figur 11A ist die Vorrichtung 1000 in der Freigabeposition dargestellt. Wenn die Vorrichtung 1000 in dieser Position an einer Tür angebracht ist, kann die Tür problemlos geöffnet und geschlossen werden. Figur 11B zeigt dieselbe Vorrichtung 1000 in der Blockierposition, sodass das Schließen der Tür verhindert wird, da das Blockiermittel 1001 am Türrahmen anschlägt, wenn sich die Tür auf den Türrahmen zu bewegt. Figur 11C unterscheidet sich von Figur 11B dadurch, dass das Blockiermittel 1001 um eine Schwenkachse 1200 verschwenkt wurde, was weiter unten ausführlicher erklärt wird. Die Anordnung des Blockiermittels 1001 aus Figur 11B entspricht dabei der Anordnung aus den Figuren 12A und 13A. Die Anordnung des Blockiermittels aus Figur 11C entspricht der Anordnung aus den Figuren 12B und 13B.

In den Figuren 12A und 12B ist die Schwenkachse 1200 der Vorrichtung 1000 dargestellt, um die das Blockiermittel 1001 schwenkbar ist. Im an der Tür angebrachten Zustand verläuft die Schwenkachse 1200 parallel zur Schwenkachse der Tür. Das Blockiermittel 1001 ist in eine Richtung schwenkbar, in der im an der Tür angebrachten Zustand die Tür ist. Daher wird das Blockiermittel 1001 in Richtung der Tür geschwenkt, wenn es gegen den Türrahmen schlägt. Auf diese Weise wird die Vorrichtung 1000 im Bereich des Blockiermittels 1001 an der Tür abgestützt, sodass die auftretenden Kräfte direkt vom Blockiermittel 1001 an die Tür übertragen werden. Dadurch wird verhindert, dass die gesamten auftretenden Kräfte über die feste Verbindung zwischen der Vorrichtung 1000 und der Tür übertragen werden, wodurch diese Verbindung hohen Belastungen ausgesetzt wäre, sodass nach einer gewissen Anzahl von Blockiervorgängen die Vorrichtung von der Tür abbrechen würde.

Außerdem umfasst die Vorrichtung ein Rückstellmittel 1201, das ein Drehmoment auf das Blockiermittel 1001 ausübt. Dieses Drehmoment wirkt einer Auslenkung des Blockiermittels 1001 um die Schwenkachse 1200 in Richtung der Tür im an der Tür angebrachten Zustand entgegen. Nach einem Blockiervorgang befindet sich das Blockiermittel 1001 in einer ähnlichen Position wie in Fig. 12B gezeigt. Das Drehmoment sorgt dafür, dass das Blockiermittel 1001 nach dem Blockiervorgang wieder in die in Fig. 12A dargestellte Position bewegt wird. Das Rückstellmittel 1201 kann beispielsweise eine Torsionsfeder sein.

In den Figuren 13A und 13B ist der Schwenkvorgang des Blockiermittels 1001 um die Schwenkachse 1200 ebenfalls gut zu erkennen. Figur 13A ist dabei eine Schnittansicht entlang der Schnittlinie A-A aus Fig. 11B. Figur 13B ist eine Schnittansicht entlang der Linie B-B aus Fig. 11C.

## Patentansprüche

1. System, umfassend eine Tür, einen Türrahmen und eine Vorrichtung (100; 300; 303) zum Verhindern des Schließens der Tür (600; 900), wobei die Vorrichtung ein Blockiermittel (102) und ein Betätigungsmittel (400) umfasst, wobei das Blockiermittel (102) an der Tür (600; 900) angebracht ist und in einer Blockierposition das Schließen der Tür (600; 900) verhindert und in einer Freigabeposition das Schließen der Tür (600; 900) ermöglicht, wobei das Betätigungsmittel (400) dazu ausgebildet ist, eine Bewegung des Blockiermittels (102) von der Blockierposition in die Freigabeposition auszulösen, wobei das Blockiermittel (102) um eine Schwenkachse schwenkbar ist, wobei die Schwenkachse des Blockiermittels (102) parallel zu einer Schwenkachse der Tür (600; 900) verläuft, wobei das Betätigungsmittel (400) an einer ersten Seite der Tür (600; 900) angeordnet ist, wobei die Vorrichtung (100, 300, 303) noch ein weiteres Betätigungsmittel (400) umfasst, das an einer der ersten Seite gegenüberliegenden Seite der Tür (600, 900) angeordnet ist, **dadurch gekennzeichnet, dass** die Vorrichtung (100; 300; 303) als Klemmschutz ausgebildet ist, sodass beim Zuschlagen der Tür ein ausreichend großer Spalt zwischen der Tür und dem Türrahmen verbleibt, damit eine menschliche Hand nicht verletzt wird, wenn das Blockiermittel in der Blockierposition ist.

2. System nach dem vorhergehenden Anspruch, **dadurch gekennzeichnet, dass** die Vorrichtung ein erstes Rückstellmittel umfasst, das ein Rückstelldrehmoment auf das Blockiermittel (102) ausübt.

3. System nach dem vorherigen Anspruch, **dadurch gekennzeichnet, dass** die Vorrichtung (100; 300; 303) ein zweites Rückstellmittel (107) umfasst, das dazu ausgebildet ist, auf das Blockiermittel (102) eine Rückstellkraft in Richtung der Blockierposition auszuüben, wenn das Blockiermittel (102) in der Freigabeposition ist.

4. System nach zumindest einem der vorhergehenden Ansprüche, **dadurch gekennzeichnet, dass** das Blockiermittel einen Vorsprung aufweist.

5. System nach dem vorhergehenden Anspruch, **dadurch gekennzeichnet, dass** sich der Vorsprung in Richtung des Türrahmens (601; 901) erstreckt, wenn das Blockiermittel (102) im an der Tür angebrachten Zustand bei geschlossener Tür in der Freigabeposition ist.

6. System nach einem der beiden vorhergehenden Ansprüche,
**dadurch gekennzeichnet, dass** der Vorsprung im an der Tür (600; 900) angebrachten Zustand an einem der Tür (600; 900) zugewandten Endbereich des Blockiermittels (102) angeordnet ist.

7. System nach zumindest einem der vorhergehenden vier Ansprüche, **dadurch gekennzeichnet, dass** die Vorrichtung (100; 300; 303) ein translatorisch bewegbares Mittel (105) umfasst, das durch das Betätigungsmittel (400) und durch das zweite Rückstellmittel (107) translatorisch bewegbar ist, wobei das Blockiermittel (102) an dem bewegbaren Mittel (105) befestigt ist.

8. System nach zumindest einem der vorhergehenden Ansprüche, **dadurch gekennzeichnet, dass** die Vorrichtung (100; 300; 303) ein erstes Abstandsmittel (403) zur Befestigung an der Tür (600; 900) umfasst, wobei das erste Abstandsmittel (403) elastisch oder als Dämpfungselement ausgebildet ist.

9. System nach dem vorhergehenden Anspruch, **dadurch gekennzeichnet, dass** die Vorrichtung (100; 300; 303) ein zweites Abstandsmittel (700) umfasst, das an einem Türrahmen (601; 901) anordbar ist, sodass das Blockiermittel (102) in der Blockierposition beim Schließen der Tür (600; 900) an dem zweiten Abstandsmittel (700) anschlägt.

10. System nach dem vorhergehenden Anspruch, **dadurch gekennzeichnet, dass** die Vorrichtung (100; 300; 303) ein Rastmittel (801) umfasst, wobei das Blockiermittel (102) in der Blockierposition beim Anschlag am Türrahmen (601; 901) oder am zweiten Abstandsmittel (700) an dem Rastmittel (801) einrastet.

11. System nach dem vorhergehenden Anspruch, **dadurch gekennzeichnet, dass** die Tür (600; 900) eine Ausnehmung aufweist und dass die Vorrichtung (100; 300; 303) teilweise in der Ausnehmung angeordnet ist, wobei zumindest das Blockiermittel (102) in der Blockierposition aus der Ausnehmung herausragt.

## Claims

1. System comprising a door, a door frame and a device (100; 300; 303) for preventing the door (600; 900) from closing, wherein the device comprises a blocking means (102) and an actuating means (400), wherein the blocking means (102) is mounted on the door (600; 900) and in a blocking position prevents the door (600; 900) from closing and in a releasing position allows the door (600; 900) to close, wherein the actuating means (400) is designed to trigger a movement of the blocking means (102) from the blocking position into the releasing position, wherein the blocking means (102) is pivotable about a pivot axis, wherein the pivot axis of the blocking means (102) runs parallel to a pivot axis of the door (600; 900), wherein the actuating means (400) is arranged on a first side of the door (600; 900),
wherein the device (100, 300, 303) also comprises a further actuating means (400) arranged on a side of the door (600, 900) opposite to the first side,
**characterised in that** the device (100; 300; 303) is designed as a pinch guard such that when the door slams shut, a gap of sufficient size remains between the door and the door frame to prevent a human hand from being injured when the blocking means is in the blocking position.

2. System according to the preceding claim, **characterised in that** the device comprises a first restoring means which exerts a restoring torque on the blocking means (102).

3. System according to the preceding claim, **characterised in that** the device (100; 300; 303) comprises a second restoring means (107) designed to exert a restoring force on the blocking means (102) in the direction of the blocking position when the blocking means (102) is in the releasing position.

4. System according to at least one of the preceding claims, **characterised in that** the blocking means comprises a projection.

5. System according to the preceding claim, **characterised in that** the projection extends in the direction of the door frame (601; 901) when the blocking means (102) is in the releasing position when mounted on the door with the door closed.

6. System according to one of the two preceding claims, **characterised in that** the projection, when mounted on the door (600; 900), is arranged on an end portion of the blocking means (102) facing the door (600; 900).

7. System according to at least one of the preceding four claims, **characterised in that** the device (100; 300; 303) comprises a translatably movable means (105) which is translatably movable by the actuating means (400) and by the second restoring means (107), wherein the blocking means (102) is attached to the movable means (105).

8. System according to at least one of the preceding claims, **characterised in that** the device (100; 300; 303) comprises a first spacer means (403) for attachment to the door (600; 900), wherein the first spacer means (403) is designed to be resilient or as a damping element.

9. System according to the preceding claim, **characterised in that** the device (100; 300; 303) comprises a second spacer means (700) which can be arranged on a door frame (601; 901), such that the blocking means (102), in the blocking position, strikes the second spacer means (700) when the door (600; 900) is being closed.

10. System according to the preceding claim, **characterised in that** the device (100; 300; 303) comprises a latching means (801), wherein the blocking means (102), in the blocking position, latches onto the latching means (801) when striking the door frame (601; 901) or the second spacer means (700).

11. System according to the preceding claim, **characterised in that** the door (600; 900) comprises a recess and **in that** the device (100; 300; 303) is partially arranged in the recess, wherein at least the blocking means (102), in the blocking position, protrudes from the recess.

## Revendications

1. Système comprenant une porte, un cadre de porte et un dispositif (100 ; 300 ; 303) pour empêcher la fermeture de la porte (600 ; 900), dans lequel le dispositif comprend un moyen de blocage (102) et un moyen d'actionnement (400), dans lequel le moyen de blocage (102) est fixé à la porte (600 ; 900), et dans une position de blocage empêche la fermeture de la porte (600 ; 900) et dans une position de libération permet la fermeture de la porte (600; 900), dans lequel le moyen d'actionnement (400) est conçu pour déclencher un déplacement du moyen de blocage (102) de la position de blocage jusque dans la position de libération, dans lequel le moyen de blocage (102) peut pivoter autour d'un axe de pivotement, dans lequel l'axe de pivotement du moyen de blocage (102) est parallèle à un axe de pivotement de la porte (600 ; 900), dans lequel le moyen d'actionnement (400) est agencé sur un premier côté de la porte (600 ; 900),
dans lequel le dispositif (100, 300, 303) comprend un moyen d'actionnement supplémentaire (400) qui est agencé sur un côté de la porte (600, 900) opposé au premier côté,
**caractérisé en ce que** le dispositif (100 ; 300 ; 303) est conçu comme un dispositif anti-pincement, de sorte que lorsque la porte est claquée, il reste un espace suffisamment grand entre la porte et le cadre de porte pour qu'une main humaine ne soit pas blessée lorsque le moyen de blocage est dans la position de blocage.

2. Système selon la revendication précédente, **caractérisé en ce que** le dispositif comprend un premier moyen de rappel, qui exerce un couple de rappel sur le moyen de blocage (102).

3. Système selon la revendication précédente, **caractérisé en ce que** le dispositif (100 ; 300 ; 303) comprend un second moyen de rappel (107) qui est conçu pour exercer une force de rappel vers la position de blocage sur le moyen de blocage (102), lorsque le moyen de blocage (102) est dans la position de libération.

4. Système selon au moins l'une des revendications précédentes, **caractérisé en ce que** le moyen de blocage présente une saillie.

5. Système selon la revendication précédente, **caractérisé en ce que** la saillie s'étend vers le cadre de porte (601 ; 901) lorsque le moyen de blocage (102) est dans la position de libération dans l'état fixé sur la porte avec la porte fermée.

6. Système selon l'une des deux revendications précédentes, **caractérisé en ce qu'**à l'état fixé sur la porte (600 ; 900), la saillie est agencée sur une région d'extrémité du moyen de blocage (102) faisant face à la porte (600 ; 900).

7. Système selon au moins l'une des quatre revendications précédentes, **caractérisé en ce que** le dispositif (100 ; 300 ; 303) comporte un moyen (105) mobile en translation, qui peut être déplacé en translation par le moyen d'actionnement (400) et par les seconds moyens de rappel (107), dans lequel le moyen de blocage (102) est solidaire du moyen mobile (105).

8. Système selon au moins l'une des revendications précédentes, **caractérisé en ce que** le dispositif (100 ; 300 ; 303) comprend un premier moyen d'écartement (403) destiné à une fixation sur la porte (600 ; 900), dans lequel le premier moyen d'écartement (403) est conçu élastique ou sous la forme d'un élément amortisseur.

9. Système selon la revendication précédente, **caractérisé en ce que** le dispositif (100 ; 300 ; 303) comprend un second moyen d'écartement (700) qui peut être agencé sur un cadre de porte (601 ; 901), de sorte que le moyen de blocage (102), dans la position de blocage, vienne en butée contre le second moyen d'écartement (700) lors d'une fermeture de la porte (600 ; 900).

10. Système selon la revendication précédente, **caractérisé en ce que** le dispositif (100 ; 300 ; 303) comprend un moyen d'encliquetage (801), dans lequel le moyen de blocage (102), dans la position de blocage, vient s'encliqueter sur le moyen d'encliquetage (801) lorsqu'il vient en butée contre le cadre de porte (601 ; 901) ou le second moyen d'écartement (700).

11. Système selon la revendication précédente, **caractérisé en ce que** la porte (600 ; 900) présente une cavité et **en ce que** le dispositif (100 ; 300 ; 303) est partiellement agencé dans la cavité, dans lequel au moins les moyens de blocage (102), dans le position de blocage, font saillie à partir de la cavité.
